# EUROPÄISCHE PATENTANMELDUNG

(11) **EP 4 660 566 A1**
(43) Veröffentlichungstag der Anmeldung: **10.12.2025**
(21) Anmeldenummer: 25180184.1
(22) Anmeldetag: 02.06.2025
(51) Int. Cl.: F41A 21/30, F41A 21/32

(54) **BEFESTIGUNGSVORRICHTUNG FÜR SCHALLDÄMPFER**

(30) Priorität: 04.06.2024 DE 102024115542
(71) Anmelder: Christandl, Dieter, 8160 Weiz (AT)
(72) Erfinder: Christandl, Dieter, 8160 Weiz (AT)
(74) Vertreter: 2s-ip Schramm Schneider Bertagnoll Patent- und Rechtsanwälte Part mbB

(57) **Zusammenfassung**

Bereitgestellt wird eine Befestigungsvorrichtung zum Befestigen eines Schalldämpfers an einer Schusswaffe, insbesondere Handfeuerwaffe. Die Befestigungsvorrichtung weist eine Befestigungsschiene auf, wobei am hinteren Ende der Befestigungsschiene eine Stützfläche ausgebildet ist und wobei unterhalb der Stützfläche ein Vorsprung angeordnet ist, wobei der Vorsprung eine Aufstandsfläche aufweist, die zumindest abschnittsweise mit einer Unterseite des Abzugsbügels und/oder mit einem Übergangsabschnitt zwischen der Stirnseite des Abzugsbügels und der Unterseite des Abzugsbügels korrespondiert.

## Beschreibung

### Gegenstand der Erfindung

Die Erfindung betrifft eine Befestigungsvorrichtung zum Befestigen eines Schalldämpfers an einer Schusswaffe, insbesondere Handfeuerwaffe.

### Hintergrund der Erfindung

Unter Handfeuerwaffen werden Faustfeuerwaffen verstanden, etwa Rückstoßladerwaffen, Gasdruckladerwaffen, Pistolen oder dergleichen.

Es ist bekannt an einer Schusswaffe, beispielsweise an einer Pistole, einen Schalldämpfer anzuordnen.

Fig. 1 zeigt einen aus dem Stand der Technik bekannten Schalldämpfer 10, der an einer Waffe 90 befestigt ist, wobei hier lediglich das vordere Ende der Waffe gezeigt ist, d.h. nur Verschluss / Lauf 91 der Waffe 90.

Unterhalb des Verschlusses / Laufes 91 ist an dem Griffstück der Waffe eine Montageschiene vorgesehen, an der der Schalldämpfer befestigt werden kann. Zum Befestigen wird eine Befestigungsschiene 30 des Schalldämpfers 10 auf die Montageschiene der Waffe aufgeschoben. Die Befestigungsschiene 30 ist am hinteren Ende, d.h. an dem der Waffe zugewandten Ende, des Schalldämpfergehäuses 11 angeordnet.

Diese Art der Befestigung hat den Vorteil, dass der Schalldämpfer 10 unabhängig vom Lauf/Verschluss an der Waffe 90 befestigt werden kann. Nachteilig ist allerdings, dass bei Abgabe eines Schusses der Schalldämpfer 10 in eine Schwingung versetzt wird, insbesondere dann, wenn das Griffstück aus Kunststoff, etwa Polyamid, gefertigt ist. Der Schalldämpfer kann dabei in unterschiedliche Richtungen schwingen, insbesondere horizontal (gezeigt durch den Pfeil P1) und vertikal (gezeigt durch den Pfeil P2). Die Schwingungen vollzieht der Schalldämpfer hierbei unabhängig von der Bewegung des Laufes, sodass unter Umständen die Waffe wieder schussbereit ist, während der Schalldämpfer noch schwingt. Während der Schalldämpfer schwingt verläuft die Mittelachse des Laufes nicht koaxial zur Mittelachse des in dem Schalldämpfer ausgebildeten Schusskanals 20, sodass kein weiterer Schuss abgegeben werden kann, solange der Schalldämpfer schwingt. Dieser Nachteil wirkt sich insbesondere bei halbautomatischen oder vollautomatischen Schusswaffen aus.

### Aufgabe der Erfindung

Aufgabe der vorliegenden Erfindung ist es daher, Lösungen bereitzustellen, die die vorstehenden aus dem Stand der Technik bekannten Nachteile zumindest teilweise vermeiden und die ein Schwingen eines an dem Griffstück befestigten Schalldämpfers weitgehend vermeiden oder zumindest so weit verringert, dass das Abfeuern eines oder mehrerer Schüsse nicht beeinträchtigt wird.

### Erfindungsgemäße Lösung

Diese Aufgabe wird erfindungsgemäß mit einer Befestigungsvorrichtung zum Befestigen eines Schalldämpfers an einer Handfeuerwaffe nach dem unabhängigen Patentanspruch gelöst. Vorteilhafte Ausgestaltungen und Weiterbildungen der Erfindung sind in den abhängigen Ansprüchen angegeben.

Bereit gestellt wird demnach eine Befestigungsvorrichtung zum Befestigen eines Schalldämpfers an einer Handfeuerwaffe, wobei die Handfeuerwaffe eine Montageschiene und einen Abzugsbügel aufweist, wobei die Befestigungsvorrichtung eine Befestigungsschiene aufweist, wobei die Befestigungsschiene ausgestaltet ist
- mit der Montageschiene der Handfeuerwaffe in Eingriff gebracht zu werden oder
- an der Montageschiene der Handfeuerwaffe aufgeschoben zu werden,

wobei die Befestigungsschiene eine Stützfläche aufweist, die zumindest abschnittsweise an einer Stirnseite des Abzugsbügels der Handfeuerwaffe aufliegt, wenn die Befestigungsvorrichtung an der Handfeuerwaffe befestigt ist, und
wobei unterhalb der Stützfläche ein Vorsprung angeordnet ist, wobei der Vorsprung eine Aufstandsfläche aufweist, wobei die Aufstandsfläche zumindest abschnittsweise mit einer Unterseite des Abzugsbügels und/oder mit einem Übergangsabschnitt zwischen der Stirnseite des Abzugsbügels und der Unterseite des Abzugsbügels korrespondiert, derart, dass die Aufstandsfläche zumindest abschnittsweise formbündig an der Unterseite des Abzugsbügels und/oder an dem Übergangsabschnitt des Abzugsbügels aufliegt, wenn die Befestigungsvorrichtung an der Handfeuerwaffe befestigt ist.

"Unterhalb der Stützfläche" bedeutet in diesem Zusammenhang, dass der axiale Vorsprung an dem unteren Ende der Stützfläche angeordnet ist. "Axialer Vorsprung" bedeutet, dass am unteren Ende der Stützfläche ein in axialer Richtung verlaufender Vorsprung angeordnet ist. Die Unterseite des Abzugsbügels ist im wesentlicher jener Abschnitt des Abzugsbügels, der weitgehend parallel zum Lauf der Waffe verläuft.

Dadurch wird bei Abgabe eines Schusses ein Schwingen des an der Waffe angebrachten Schalldämpfers verhindert.

Ohne einen erfindungsgemäßen axialen Vorsprung kann der Schalldämpfer bei Abgabe eines Schusses (bedingt durch den Gasdruck) nach unten kippen, sodass die Stützfläche der Befestigungsschiene unter Umständen keinen Kontakt zur Stirnseite des Abzugsbügels mehr hat. Der Schusskanal des Laufes verläuft dann nicht mehr koaxial mit dem Schusskanal des Schalldämpfers, was bei Abgabe eines Schusses einen "Streifschuss" im Schalldämpfer zu Folge haben kann. Durch das Vorsehen des erfindungsgemäßen axialen Vorsprunges und dessen Aufstandsfläche wird verhindert, dass die Stützfläche der Befestigungsschiene den Kontakt zur Stirnseite des Abzugsbügels verliert. Die Kraft kann so bei Abgabe eines Schusses von der Stirnseite des Abzugsbügels aufgenommen werden und es wird verhindert, dass der Schalldämpfer nach unten kippt.

Bei Abgabe eines oder mehrerer Schüsse kann sich das Polymer des Griffstückes der Handfeuerwaffe verschieden von dem Metall (z.B. Aluminium) des Schalldämpfers ausdehnen. Auch hierbei kann es vorkommen, dass die Stützfläche der Befestigungsschiene unter Umständen keinen Kontakt zur Stirnseite des Abzugsbügels mehr hat. Die Folge wäre wiederum ein Kippen des Schalldämpfers. Mit dem erfindungsgemäßen axialen Vorsprung wird auch in dieser Situation das Kippen / Schwingen des Schalldämpfers effizient verhindert.

Vorteilhaft ist es, wenn ein mit der Unterseite des Abzugsbügels korrespondierender erster Abschnitt der Aufstandsfläche weitgehend parallel zur Befestigungsschiene verläuft. "Weitgehend parallel" bedeutet in diesem Zusammenhang, dass der erste Abschnitt der Aufstandsfläche auch leicht geneigt bzw. leicht schräg zur Befestigungsschiene verlaufen kann, dass also zwischen dem ersten Abschnitt der Aufstandsfläche und der Befestigungsschiene ein Winkel von wenigen Grad eingeschlossen sein kann

Vorteilhaft kann es weiter sein, wenn ein mit dem Übergangsabschnitt des Abzugsbügels korrespondierender zweiter Abschnitt der Aufstandsfläche einen vorbestimmten Radius aufweist, der mit einem Außenradius des Übergangsabschnittes des Abzugsbügels korrespondiert.

In einer Ausgestaltung der Erfindung kann ein mit dem Übergangsabschnitt des Abzugsbügels korrespondierender zweiter Abschnitt der Aufstandsfläche schräg, das heißt in einem vorbestimmten Winkel, zur Stützfläche der Befestigungsschiene verlaufen.

Bei einer Ausgestaltung der Erfindung mit einem ersten Abschnitt der Aufstandsfläche und mit einem zweiten Abschnitt der Aufstandsfläche kann der zweite Abschnitt der Aufstandsfläche
- schräg zur Stützfläche der Befestigungsschiene und schräg zum ersten Abschnitt der Aufstandsfläche, oder
- den vorbestimmten Radius aufweisen.

In einer Ausgestaltung der Erfindung
- weist die dem Abzugsbügel zugewandte Oberfläche der Stützfläche eine konvexe Wölbung auf, und
- kann das vordere Ende des Abzugsbügels als stirnseitige Gegenstützfläche ausgebildet sein, die zumindest abschnittsweise mit der konvex gewölbten Stützfläche korrespondiert.

Vorteilhaft ist es, wenn die Stützfläche der Befestigungsschiene weitgehend formbündig auf der stirnseitigen Gegenstützfläche aufliegt, wenn die Befestigungsvorrichtung an der Schusswaffe befestigt ist.

Am hinteren Ende der Befestigungsschiene können zwei zueinander beabstandete axiale Flügel vorgesehen sein, die zumindest abschnittsweise in axialer Richtung an der Stützfläche überstehen.

Vorteilhaft ist es, wenn der Abstand der beiden Flügel zueinander so gewählt ist, dass er im Wesentlichen der Breite des vorderen Endes des Abzugsbügels entspricht, sodass das vordere Ende des Abzugsbügels zumindest abschnittsweise im Wesentlichen formschlüssig zwischen die beiden Flügel eingreift, wenn die Befestigungsvorrichtung an der Schusswaffe befestigt ist.

Damit wird ein horizontales Schwingen des Schalldämpfers relativ zur Waffe weitgehend verhindert.

Die Stützfläche kann zwischen den beiden Flügel und senkrecht zu den beiden Flügel verlaufen.

Vorteilhaft ist es, wenn an der Oberseite des axialen Vorsprunges zwei parallel zueinander verlaufende Seitenwandungen angeordnet sind, wobei die Aufstandsfläche zwischen den beiden Seitenwandungen verläuft. Damit kann ein horizontales Schwingen des Schalldämpfers relativ zur Waffe noch weiter verhindert werden.

Der Abstand der beiden Seitenwandungen kann so gewählt sein, dass er der Breite der Unterseite des Abzugsbügels entspricht. Alternativ oder zusätzlich können die beiden Seitenwandungen als Führungsschienen ausgebildet sein, die mit Führungsmitteln an der Unterseite bzw. an einem unteren Abschnitt des Abzugsbügels korrespondieren.

Die Befestigungsschiene und der axiale Vorsprung können einteilig ausgestaltet sein.

Ferner wird ein Schalldämpfer für eine Handfeuerwaffe bereitgestellt, wobei der Schalldämpfer eine erfindungsgemäße Befestigungsvorrichtung aufweist.

Der Schalldämpfer und die Befestigungsvorrichtung können einteilig oder zweiteilig ausgestaltet sein.

### Kurzbeschreibung der Figuren

Einzelheiten und Merkmale der Erfindung sowie konkrete Ausführungsformen der Erfindung ergeben sich aus der nachfolgenden Beschreibung in Verbindung mit der Zeichnung. Es zeigt:
- Fig. 1: einen aus dem Stand der Technik bekannten Schalldämpfer der an einer Waffe befestigt ist;
- Fig. 2: eine erfindungsgemäße Befestigungsvorrichtung zum Befestigen eines Schalldämpfers an einer Handfeuerwaffe;
- Fig. 3: das hintere Ende einer erfindungsgemäßen Befestigungsvorrichtung in einer perspektivischen Ansicht;
- Fig. 4: eine Schnittansicht des in Fig. 3 gezeigten hinteren Endes einer erfindungsgemäßen Befestigungsvorrichtung;
- Fig. 5: einen erfindungsgemäßen Schalldämpfer; und
- Fig. 6: verschiedene Ausgestaltungen der erfindungsgemäßen Befestigungsvorrichtung und verschiedene Ausgestaltungen eines Abzugsbügels einer Handfeuerwaffe.

### Detaillierte Beschreibung der Erfindung

Die nachfolgend beschriebene erfindungsgemäße Befestigungsvorrichtung zum Befestigen eines Schalldämpfers an einer Handfeuerwaffe hat den Vorteil, dass der Schalldämpfer unabhängig vom Lauf / Verschluss an der Waffe befestigt werden kann. Ein weiterer wesentlicher Vorteil besteht darin, dass ein Schwingen des Schalldämpfers, insbesondere nach Abgabe eines Schusses, effektiv verhindert wird. Ein erfindungsgemäß an einer Handfeuerwaffe befestigter Schalldämpfer ermöglicht dadurch auch den halbautomatischen oder vollautomatischen Betrieb der Schusswaffe.

**Fig. 2** zeigt eine erfindungsgemäße Befestigungsvorrichtung zum Befestigen eines Schalldämpfers 10 an einer Schusswaffe 90. Bei der hier gezeigten Schusswaffe handelt es sich um eine Pistole.

Der Schalldämpfer 10 besteht hier aus einem Schalldämpfergehäuse 11 und aus einer an der hinteren Stirnwand des Schalldämpfergehäuses 11 angeordneten Befestigungsschiene 30. Die hintere Stirnwand des Schalldämpfergehäuses 11 ist hierbei jene Stirnwand die beim Befestigen des Schalldämpfers an der Waffe 90 dem Lauf/Verschluss 91 zugewandt ist.

Die Befestigungsschiene 30 kann alternativ auch an einer unteren Seitenwand des Schalldämpfers angeordnet sein und sich über die hintere Stirnwand des Schalldämpfers hinaus erstrecken.

Die Befestigungsschiene 30 und der Schalldämpfer können einteilig oder zweiteilig ausgestaltet sein. Die Befestigungsschiene 30 und der daran angeordnete Schalldämpfer werden nachfolgend gemeinsam als Schalldämpfer 10 bezeichnet.

Die Befestigungsschiene 30 bildet hierbei die erfindungsgemäße Befestigungsvorrichtung.

An der Unterseite des Griffstückes 92 der Waffe 90 ist eine Montageschiene 94 vorgesehen, auf die die Befestigungsschiene 30 aufgeschoben wird (entlang des in Fig. 2 gezeigten Pfeiles). Der Lauf und der Verschluss 91 können sich unabhängig von dem an der Befestigungsschiene 30 befestigten Schalldämpfer bewegen. Eine detaillierte Ansicht einer möglichen erfindungsgemäßen Ausgestaltung der Befestigungsschiene 30 ist in Fig. 5 gezeigt.

Das hintere Ende 33 der Befestigungsschiene 30 weist eine Stützfläche 36 (gezeigt in Fig. 3) auf, dessen Oberfläche weitgehend mit der stirnseitigen Oberfläche 97a des Abzugsbügels 97 korrespondiert. Die stirnseitigen Oberfläche 97a des Abzugsbügels 97 bildet hierbei eine Gegenstützfläche für die Stützfläche 36 der Befestigungsschiene 30. Die Stützfläche 36 der Befestigungsschiene 30 wird mit Bezug auf Fig. 3, Fig. 4 und Fig.5 näher beschrieben.

Unterhalb der Stützfläche 36 ist ein axialer Vorsprung 70 angeordnet bzw. vorgesehen, an dessen Oberseite eine Aufstandsfläche 71 (zu sehen in Fig. 3 bis Fig. 6) ausgebildet ist. Die Aufstandsfläche 71 korrespondiert zumindest abschnittsweise mit einer Unterseite 97c des Abzugsbügels 97 und/oder mit einem Übergangsabschnitt 97b zwischen der Stirnseite 97a des Abzugsbügels 97 und der Unterseite 97c des Abzugsbügels 97, und zwar derart, dass die Aufstandsfläche 71 zumindest abschnittsweise formbündig an der Unterseite 97c und/oder an dem Übergangsabschnitt 97b des Abzugsbügels 97 aufliegt, wenn die Befestigungsvorrichtung an der Schusswaffe befestigt ist. Der Vorsprung 70 steht in axialer Richtung an der Stützfläche 36 über bzw. erstreckt sich in axialer Richtung über die Stützfläche 36 hinaus.

Die Pistole bzw. das Griffstück der Pistole kann aus einem Polymer gefertigt sein. Die erfindungsgemäße Befestigungseinrichtung kann aus einem Metall, etwa Aluminium gefertigt sein. Die thermische Ausdehnung, z.B. bei Abgabe eines Schusses oder bei hohen Umgebungstemperaturen, von Polymer ist verschieden zur thermischen Ausdehnung von Aluminium. Bei hohen Temperaturen kann es daher vorkommen, dass zwischen der Stützfläche 36 und der stirnseitigen Oberfläche 97a des Abzugsbügels 97 (Gegenstützfläche) kein Kontakt mehr besteht, was zur Folge haben kann, dass bei Abgabe eines Schusses (bedingt durch den Gasdruck) der Schalldämpfer relativ zur Waffe schwingt, insbesondere nach unten kippen kann. Dies wiederum hat zur Folge, dass der Schusskanal des Schalldämpfers nicht mehr koaxial zum Lauf der Waffe verläuft. Streifschüsse im Schalldämpfer können die Folge sein, was zu Beschädigungen am Schalldämpfers führen kann.

Mit dem axialen Vorsprung 70 wird verhindert, dass der Schalldämpfer dennoch nicht nach unten kippt. Der axiale Vorsprung 70 bewirkt also, dass die Stützfläche 36 und die stirnseitige Oberfläche 97a des Abzugsbügels 97 in Kontakt bleiben. Die Kraft wird dann bei Abgabe eines Schusses wieder an der Gegenstützfläche aufgenommen und das Kippen nach unter wird verhindert. Die konkrete Ausgestaltung des axialen Vorsprungs 70 wird mit Bezug auf Fig. 3 und Fig. 6 näher beschrieben.

Der Schalldämpfer wird zum Befestigen an der Schusswaffe 90 mit der Befestigungsschiene 30 vollständig auf die Montageschiene 94 geschoben, sodass die Stützfläche 36 der Befestigungsschiene 30 weitgehend formbündig auf der Gegenstützfläche 97a aufliegt. Gleichzeitig liegt dann auch der axiale Vorsprung 70 an der Unterseite 97c und / oder an dem Übergangsabschnitt 97b des Abzugsbügels 97 auf.

Mit den an dem hinteren Ende 33 der Befestigungsschiene 30 angeordneten Verriegelungswippen 13 kann der Schalldämpfer an der Waffe arretiert werden, sodass sich der Schalldämpfer 10 nicht selbstständig oder unbeabsichtigt von der Waffe lösen kann.

Dadurch, dass die Stützfläche 36 der Befestigungsschiene 30 bei an der Waffe montierten Schalldämpfer 10 auf der Gegenstützfläche 97a des Abzugsbügels 97 aufliegt, wird zuverlässig verhindert, dass der Schalldämpfer in vertikaler Richtung P2 schwingt, nachdem ein Schuss aus der Waffe abgefeuert wurde. Der vordere Abschnitt des Griffstückes 92 kann nicht mehr nach unten schwingen, weil eine Bewegung nach unten durch die auf der Gegenstützfläche 97a des Abzugsbügels 97 aufliegende Befestigungsschiene 30 verhindert wird. Bei unterschiedlichen Materialien des Griffstückes und der Befestigungsvorrichtung wird zudem das Schwingen durch den axialen Überstand 70 verhindert - der axial Überstand gewährleistet, dass die Stützfläche 36 der Befestigungsschiene 30 immer an der Gegenstützfläche 97a des Abzugsbügels 97 aufliegt. Dadurch wird insgesamt auch die Steifigkeit des Griffstückes 92 erhöht.

An dem hinteren Ende 33 der Befestigungsschiene 30 können auch zwei axial überstehende Flügel 35 vorgesehen, die beabstandet zueinander und weitgehend parallel zueinander verlaufen. Zwischen diesen beiden Flügeln 35 verläuft die Stützfläche der Befestigungsschiene 30. Der Abstand der beiden Flügel zueinander ist so gewählt, dass er im Wesentlichen der Breite des stirnseitigen Abschnittes (jener Abschnitt, an dem sich die Gegenstützfläche 97a befindet) des Abzugsbügel 97 entspricht. Nachdem der Schalldämpfer komplett auf die Montageschiene 94 aufgeschoben wurde, verlaufen die beiden Flügel 35 seitlich am stirnseitigen Abschnitt des Abzugsbügels 97. Das bedeutet, dass der stirnseitige Abschnitt des Abzugsbügels 97 im Wesentlichen formschlüssig zwischen die beiden Flügel 35 eingreift. Durch das Eingreifen des Abzugsbügels 97 zwischen die beiden Flügel 35 wird gewährleistet, dass der Schalldämpfer 10 in horizontaler Richtung P1 schwingt, nachdem ein Schuss aus der Waffe abgefeuert wurde. Ferner wird dadurch die Steifigkeit des Griffstückes noch weiter erhöht.

An der Oberseite des axial Vorsprunges 70 können zwei parallel zueinander verlaufende Seitenwandungen 72 angeordnet sein (wie in Fig. 3 zu sehen), wobei die Aufstandsfläche 71 zwischen den beiden Seitenwandungen 72 verläuft. Dadurch wird ein Schwingen des Schalldämpfers in horizontaler Richtung P1 noch weiter verhindert.

Durch die vorstehend genannten Maßnahmen wird das Schwingverhalten des Schalldämpfers so weit verbessert, dass auch ein halbautomatischer oder vollautomatischer Betrieb der Schusswaffe ermöglicht wird, insbesondere auch bei thermisch nicht optimalen Bedingungen. Denn durch diese Maßnahmen wird ein Schwingen des Schalldämpfers nach Abgabe eines Schusses nahezu vollständig verhindert.

Bei der in Fig. 2 gezeigten Ausgestaltung weist die Gegenstützfläche 97a im Wesentlichen eine konkave Oberfläche auf. Dementsprechend weist die dazu korrespondieren Stützfläche 36 der Befestigungsschiene 30 eine konvexe Oberfläche auf. Selbstverständlich ist es auch möglich, dass die Gegenstützfläche 97a im Wesentlichen eine konvexe Oberfläche und die Stützfläche ein im Wesentlichen dazu korrespondierende konkave Oberfläche aufweisen.

Prinzipiell können die Oberflächen der Stützfläche und der Gegenstützfläche beliebig ausgestaltet sein. Erfindungsgemäß wichtig ist allerdings, dass die beiden Oberflächen zueinander korrespondieren, sodass bei montiertem Schalldämpfer die Stützfläche der Befestigungsschiene 30 auf der Gegenstützfläche, vorzugsweise weitgehend formbündig, aufliegt.

**Fig. 3** zeigt das hintere Ende 33 einer erfindungsgemäßen Befestigungsvorrichtung in einer perspektivischen Ansicht.

Die Befestigungsschiene 30 der Befestigungsvorrichtung weist zwei obenliegende Seitenwandungen 31 auf. Die beiden Seitenwandungen 31 weisen jeweils innen liegende Längsführungen 32 auf, die als Führungsfugen ausgestaltet sind. Die Führungsfugen korrespondieren mit der Montageschiene 94, die am Griffstück 92 unterhalb des Laufes/Verschlusses 91 an der Waffe vorgesehen ist. Mit Hilfe der Längsführungen 32 kann der Schalldämpfer auf die Montageschiene 94 der Schusswaffe aufgeschoben werden.

An dem hinteren Ende 33 ist ferner die Stützfläche 36 ausgebildet, die im Wesentlichen senkrecht zur Längsachse LA der Befestigungsschiene 30 steht. Ferner verläuft die Stützfläche 36 zwischen zwei am hinteren Ende ausgebildeten Flügeln 35, wobei die Flügel 35 im Wesentlichen senkrecht zur Stützfläche 36 angeordnet sind und parallel zur Längsachse LA der Befestigungsschiene verlaufen. Die beiden Flügel 35 stehen an der Stützfläche 36 nach hinten über.

Die Stützfläche 36 selbst weist hier eine konvex verlaufende Oberfläche und ist so ausgestaltet, dass sie mit einer konkav verlaufenden Oberfläche der stirnseitigen Gegenstützfläche 97a des Abzugsbügels 97 korrespondiert und bei montiertem Schalldämpfer im Wesentlichen formbündig auf dieser aufliegt. Die Stützfläche 36 kann aber auch flach, das heißt nicht gebogen, ausgestaltet sein.

Der Abstand der beiden Flügel 35 zueinander ist so gewählt, dass er im Wesentlichen der Breite des vorderen Endes des Abzugsbügels 97 entspricht. Bei der Montage des Schalldämpfers kommt das vordere Ende des Abzugsbügels 97 in Eingriff zwischen den beiden Flügeln 35, wobei vorzugsweise ein Formschluss zwischen den Flügeln und dem vorderen Ende des Abzugsbügels 97 gebildet wird, d.h. dass sich das hintere Ende 33 der Befestigungsschiene 30 in horizontaler Richtung nicht relativ zum Abzugsbügel 97 bewegen kann.

Die beiden Seitenwandungen 31 mit ihren Längsführungen 32 reichen hier nicht bis an die beiden Flügel 35 bzw. an die Stützfläche 36 heran, weil die Montageschiene in der Regel vor dem Abzugsbügel 97 endet.

Unterhalb der Stützfläche 36 bzw. am unteren Ende der Stützfläche 36 ist ein axialer Vorsprung 70 angeordnet, an dessen Oberseite eine Aufstandsfläche 71 ausgebildet ist. Der axiale Vorsprung verläuft im Wesentlich parallel zur Längsachse LA der Befestigungsschiene. Die Aufstandsfläche 71 korrespondiert zumindest abschnittsweise mit einer Unterseite 97c des Abzugsbügels 97, derart, dass die Aufstandsfläche 71 zumindest abschnittsweise formbündig an der Unterseite 97c des Abzugsbügels 97 aufliegt, wenn die Befestigungsvorrichtung an der Schusswaffe befestigt ist. Weitere erfindungsgemäße Ausgestaltungen der Aufstandsfläche 71 sind mit Bezug auf Fig. 6 gezeigt.

An der Oberseite des axialen Vorsprunges 70 sind hier zwei parallel zueinander verlaufende Seitenwandungen 72 angeordnet, wobei die Aufstandsfläche 71 zwischen den beiden Seitenwandungen 72 verläuft. Die Seitenwandungen 72 sind optional.

Sind die beiden Seitenwandungen vorgesehen, dann ist der Abstand der beiden Seitenwandungen 72 so gewählt, dass er der Breite der Unterseite 97c des Abzugsbügels 97 entspricht. Zusätzlich können die beiden Seitenwandungen 72 als Führungsschienen ausgebildet sein (in Fig. 3 nicht gezeigt), die mit Führungsmitteln an der Unterseite 97c des Abzugsbügels 97 korrespondieren.

**Fig. 4** zeigt das hintere Ende 33 einer erfindungsgemäßen Befestigungsvorrichtung in einer perspektivischen Ansicht und in einer Schnittdarstellung.

Gut erkennbar ist hier die konvex ausgestaltete Oberfläche der Stützfläche 36. Im Übrigen entspricht das in Fig. 4 gezeigte hintere Ende 33 der Befestigungsvorrichtung dem in Fig. 3 gezeigten hinteren Ende 33. Gut erkennbar ist hier auch der sich an der Stützfläche 36 anschließende axiale Vorsprung 70, der sich am unteren Ende der Stützfläche in axialer Richtung erstreckt.

Fig. 5 zeigt ein konkretes Beispiel eines erfindungsgemäßen Schalldämpfers 10 mit einer erfindungsgemäßen Befestigungsvorrichtung. Der Schalldämpfer bzw. das Schalldämpfergehäuse 11 und die Befestigungsschiene 30 sind hier einteilig bzw. einstückig ausgestaltet. In einer alternativen Ausgestaltung können der Schalldämpfer und die Befestigungsschiene 30 auf zweitteilig ausgestaltet, d.h., der Schalldämpfer bzw. das Schalldämpfergehäuse 11 ist lösbar mit der Befestigungsschiene 30 verbindbar.

An der Oberseite der Befestigungsschiene 30 sind hier zwei Befestigungsschienen 31 vorgesehen, die im Wesentlichen parallel zueinander verlaufen und zum Befestigen des Schalldämpfers an der Montageschiene der Schusswaffe vorgesehen sind. Die beiden Befestigungsschienen 31 sind so ausgestaltet, dass sie mit einem Außenprofil einer Montageschiene 94 der Waffe korrespondieren.

Die Befestigungsschiene 30 kann eine als Verriegelungszapfen 12 ausgebildete Verriegelungseinrichtung aufweisen, mit der der an der Montageschiene der Waffe aufgeschobene Schalldämpfer an der Waffe arretiert werden kann, um ein unbeabsichtigtes oder selbstständiges Lösen des Schalldämpfers von der Waffe zu verhindern.

An dem hinteren Ende 33 der Befestigungsschiene 30 sind zwei senkrecht verlaufende, parallel und beabstandet zueinander angeordnete und parallel zur Längsachse LA verlaufende Flügel 35 angeordnet sind, die in axialer Richtung an dem hinteren Ende 33 der Befestigungsschiene 30 überstehen. Der Abstand der beiden Flügel 35 zueinander entspricht hierbei der Breite eines vorderen Abschnittes eines Abzugsbügels 97 der Waffe, an der der Schalldämpfer angebracht wird. Ferner sind die beiden Flügel 35 so relativ zueinander angeordnet, dass der vordere Abschnitt des Abzugsbügels 97 im montierten Zustand des Schalldämpfers an der Waffe zwischen die beiden Flügel eingreift.

Wird der Schalldämpfer an der Schusswaffe befestigt, greift das vordere Ende bzw. der vordere Abschnitt des Abzugsbügels 97 zwischen die beiden Flügel 35 ein, sodass die Seitenwandungen des Abzugsbügels im Wesentlichen formbündig an den beiden Innenseiten der Flügel 95 aufliegen.

Bei der in Fig. 5 gezeigten Ausgestaltung weist die zwischen den beiden Flügeln 35 verlaufende Stützfläche 36 keine konvexe, sondern eine weitgehend ebene Oberfläche auf. Die Gegenstützfläche 97a des Abzugsbügels 97 ist entsprechend ausgestaltet.

Auch hier ist am unteren Ende der Stützfläche 36 ein axialer Vorsprung 70 angeordnet, der in axialer Richtung (weitgehend parallel zur Längsachse LA der Befestigungsvorrichtung) an der Stützfläche 36 übersteht.

An der Unterseite Befestigungsschiene 30 ist eine weitere Montageschiene 34 vorgesehen, an der zusätzliches Zubehör angeordnet werden kann.

Fig. 6 zeigt verschiedene Ausgestaltungen der erfindungsgemäßen Befestigungsvorrichtung und verschiedene Ausgestaltungen eines Abzugsbügels einer Handfeuerwaffe.

In den Abbildungen (a), (b), (c) und (d) der Fig. 6 sind mögliche erfindungsgemäße Ausgestaltungen der Befestigungsvorrichtung (im Schnitt) gezeigt. In den Abbildungen (e), (f) und (g) der Fig. 6 sind mögliche Ausgestaltungen eines Abzugsbügels 97 einer Handfeuerwaffe gezeigt.

In der Abbildung (e) ist ein Abzugsbügel 97 gezeigt, der im Wesentlichen einen senkrechten Abschnitt 97a (Gegenstützfläche) und einen daran anschließenden waagrechten Abschnitt 97c aufweist.

In der Abbildung (f) ist ein Abzugsbügel 97 gezeigt, der im Wesentlichen einen senkrechten Abschnitt 97a (Gegenstützfläche), einen waagrechten Abschnitt 97c und einen zwischen dem senkrechten und dem waagrechten Abschnitt verlaufenden schrägen Abschnitt 97b aufweist. Der schräge Abschnitt 97b steht in einem bestimmten Winkel zum senkrechten und waagrechten Abschnitt des Abzugsbügels 97.

In der Abbildung (g) ist ein Abzugsbügel 97 gezeigt, der im Wesentlichen einen senkrechten Abschnitt 97a (Gegenstützfläche), einen waagrechten Abschnitt 97c und einen zwischen dem senkrechten und dem waagrechten Abschnitt verlaufenden gekrümmten Abschnitt 97b aufweist. Der gekrümmte Abschnitt 97b weist einen bestimmten Außenradius auf.

Gemäß Abbildung (a) weist die Aufstandsfläche 71 des axialen Vorsprungs 70 einen ersten Abschnitt 71c auf, der weitgehend parallel zur Befestigungsschiene 30 verläuft und mit der Unterseite 97c des Abzugsbügels 97 korrespondiert, sodass der erste Abschnitt 71c im montierten Zustand des Schalldämpfers an der Handfeuerwaffe formbündig an der Unterseite 97c des Abzugsbügels 97 aufliegt. Ein Schalldämpfer mit einer Befestigungsvorrichtung gemäß Abbildung (a) kann an den Handfeuerwaffen gemäß den Abbildungen (e), (f) und (g) befestigt werden - der erste Abschnitt 71c liegt dabei jeweils an der Unterseite 97c des Abzugsbügels 97 auf.

Die Aufstandsfläche 71 des axialen Vorsprungs 70 gemäß Abbildung (b) weist einen zweiten Abschnitt 71b auf, der in einem bestimmten Winkel (z.B. zwischen 60° und 30°) zur Stützfläche 36 steht. Der zweite Abschnitt 71b korrespondiert hierbei mit einem schrägen Abschnitt 97b des Abzugsbügels 97, sodass der zweite Abschnitt 71b im montierten Zustand des Schalldämpfers an der Handfeuerwaffe formbündig am schrägen Abschnitt 97b des Abzugsbügels 97aufliegt. Ein Schalldämpfer mit einer Befestigungsvorrichtung gemäß Abbildung (b) kann an den Handfeuerwaffen gemäß Abbildung (f) befestigt werden.

Abbildung (c) zeigt eine Aufstandsfläche 71 eines axialen Vorsprungs 70, der einen ersten Abschnitt 71c aufweist, der weitgehend parallel zur Befestigungsschiene 30 verläuft und mit der Unterseite 97c des Abzugsbügels 97 korrespondiert. Ferner weist die Aufstandsfläche 71 einen gekrümmten zweiten Abschnitt 71b auf, der zwischen dem ersten Abschnitt 71c und der senkrechten Stützfläche 36 verläuft. Im montierten Zustand des Schalldämpfers an der Handfeuerwaffe liegt der erste Abschnitt 71c formbündig an der Unterseite 97c des Abzugsbügels 97 auf und der gekrümmte zweite Abschnitt 71b liegt am gekrümmten Abschnitt 97b des Abzugsbügels 97 auf. Ein Schalldämpfer mit einer Befestigungsvorrichtung gemäß Abbildung (c) kann an den Handfeuerwaffen gemäß Abbildung (g) befestigt werden. Möglich ist auch eine Befestigung an den Handfeuerwaffen gemäß Abbildung (f), wobei dann allerdings der gekrümmte zweite Abschnitt 71b nicht an dem schrägen Abschnitt 97b des Abzugsbügels aufliegt - der oben beschriebene Effekt wird aber dennoch erreicht, da der erste Abschnitt 71c formbündig an der Unterseite 97c des Abzugsbügels 97 aufliegt.

Die Ausgestaltung gemäß Abbildung (d) entspricht weitestgehend der Ausgestaltung gemäß Abbildung (c). Im Unterschied zur Abbildung (c) weist die Ausgestaltung gemäß Abbildung (d) keinen gekrümmten, sondern einen schrägen zweiten Abschnitt 71b auf, der im montierten Zustand des Schalldämpfers an der Handfeuerwaffe an dem schrägen Abschnitt 97b des Abzugsbügels 97 aufliegt. Ein Schalldämpfer mit einer Befestigungsvorrichtung gemäß Abbildung (d) kann an den Handfeuerwaffen gemäß Abbildung (f) befestigt werden.

### Bezugszeichen:

- 10: Schalldämpfer
- 11: Schalldämpfergehäuse
- 12: Verriegelungszapfen
- 13: Verriegelungswippe
- 20: Schusskanal
- 30: Befestigungsschiene
- 31: Seitenwandung der Befestigungsschiene 30
- 32: Längsführung (z.B. Führungsfugen) der Befestigungsschiene 30
- 33: hinteres Ende der Befestigungsschiene 30
- 34: Montageschiene an der Unterseite des Schalldämpfers 10
- 35: Flügel am hinteren Ende 33 der Befestigungsschiene 30
- 36: Stützfläche zwischen den Flügeln 35
- 70: axialer Vorsprung
- 71: Aufstandsfläche des axialen Vorsprungs
- 71b: zweiter Abschnitt der Aufstandsfläche 71
- 71c: erster Abschnitt der Aufstandsfläche 71
- 72: Seitenwandungen des axialen Vorsprungs
- 90: Waffe
- 91: Verschluss / Lauf
- 92: Griffstück der Waffe 90
- 94: Montageschiene an der Unterseite der Waffe 90 bzw. an der Unterseite des Griffstückes 92 im Bereich der Verschlusses 91
- 97: Abzugsbügel der Waffe 90
- 97a: vorderes Ende des Abzugsbügels 97 bzw. stirnseitige Gegenstützfläche des Abzugsbügels 97
- 97b: Übergangsabschnitt zwischen dem vorderen Ende 97a des Abzugsbügels 97 und dem unteren Abschnitt 97c des Abzugsbügels 97
- 97c: unterer Abschnitt des Abzugsbügels 97
- LA: Längsachse der Waffe 90 bzw. des Schalldämpfers 10
- P1, P2: Schwingrichtung des Schalldämpfers 10 (Stand der Technik)

## Patentansprüche

1. Befestigungsvorrichtung zum Befestigen eines Schalldämpfers (10) an einer Handfeuerwaffe (90), wobei die Handfeuerwaffe eine Montageschiene (94) und einen Abzugsbügel (97) aufweist, wobei die Befestigungsvorrichtung eine Befestigungsschiene (30) aufweist, wobei die Befestigungsschiene (30) ausgestaltet ist
- mit der Montageschiene (94) der Handfeuerwaffe in Eingriff gebracht zu werden oder
- an der Montageschiene (94) der Handfeuerwaffe aufgeschoben zu werden,
wobei die Befestigungsschiene (30) eine Stützfläche (36) aufweist, die zumindest abschnittsweise an einer Stirnseite (97a) des Abzugsbügels (97) der Handfeuerwaffe (90) aufliegt, wenn die Befestigungsvorrichtung an der Handfeuerwaffe befestigt ist, und
wobei unterhalb der Stützfläche (36) ein Vorsprung (70) angeordnet ist, wobei der Vorsprung (70) eine Aufstandsfläche (71) aufweist, wobei die Aufstandsfläche (71) zumindest abschnittsweise mit einer Unterseite (97c) des Abzugsbügels (97) und/oder mit einem Übergangsabschnitt (97b) zwischen der Stirnseite (97a) des Abzugsbügels (97) und der Unterseite (97c) des Abzugsbügels (97) korrespondiert, derart, dass die Aufstandsfläche (71) zumindest abschnittsweise formbündig an der Unterseite (97c) des Abzugsbügels (97) und/oder an dem Übergangsabschnitt (97b) des Abzugsbügels (97) aufliegt, wenn die Befestigungsvorrichtung an der Handfeuerwaffe befestigt ist.

2. Befestigungsvorrichtung nach Anspruch 1, wobei ein mit der Unterseite (97c) des Abzugsbügels (97) korrespondierender erster Abschnitt (71c) der Aufstandsfläche (71) weitgehend parallel zur Befestigungsschiene (30) verläuft.

3. Befestigungsvorrichtung nach einem der Ansprüche 1 oder 2, wobei ein mit dem Übergangsabschnitt (97b) des Abzugsbügels (97) korrespondierender zweiter Abschnitt (71b) der Aufstandsfläche (71) einen vorbestimmten Radius aufweist, der mit einem Außenradius des Übergangsabschnittes (97b) des Abzugsbügels (97) korrespondiert.

4. Befestigungsvorrichtung nach einem der vorhergehenden Ansprüche, wobei
- die Stützfläche (36) eine konvexe Wölbung aufweist, und
- die Stirnseite (97a) des Abzugsbügels (97) als Gegenstützfläche ausgebildet ist, die zumindest abschnittsweise mit der konvex gewölbten Stützfläche (36) korrespondiert.

5. Befestigungsvorrichtung nach dem vorhergehenden Anspruch, wobei die Stützfläche (36) der Befestigungsschiene (30) weitgehend formbündig auf der Stirnseite (97a) des Abzugsbügels (97) aufliegt, wenn die Befestigungsvorrichtung an der Handfeuerwaffe befestigt ist.

6. Befestigungsvorrichtung nach einem der vorhergehenden Ansprüche, wobei an der Stützfläche (36) zwei zueinander beabstandete axiale Flügel (35) vorgesehen sind, die zumindest abschnittsweise in axialer Richtung an der Stützfläche (36) überstehen.

7. Befestigungsvorrichtung nach dem vorhergehenden Anspruch, wobei der Abstand der beiden Flügel (35) zueinander so gewählt ist, dass er im Wesentlichen der Breite des vorderen Endes des Abzugsbügels (97) entspricht, sodass das vordere Ende des Abzugsbügels (97) zumindest abschnittsweise im Wesentlichen formschlüssig zwischen die beiden Flügel (35) eingreift, wenn die Befestigungsvorrichtung an der Handfeuerwaffe befestigt ist.

8. Befestigungsvorrichtung nach einem der vorhergehenden Ansprüche, wobei an der Oberseite des Vorsprunges (70) zwei parallel zueinander verlaufende Seitenwandungen (72) angeordnet sind, wobei die Aufstandsfläche (71) zwischen den beiden Seitenwandungen (72) verläuft.

9. Befestigungsvorrichtung nach dem vorhergehenden Anspruch, wobei der Abstand der beiden Seitenwandungen (72) so gewählt ist, dass er der Breite des Abzugsbügels (97) entspricht und/oder wobei die beiden Seitenwandungen (72) als Führungsschienen ausgebildet sind, die mit Führungsmitteln an der Unterseite (97c) des Abzugsbügels (97) korrespondieren.

10. Befestigungsvorrichtung nach einem der vorhergehenden Ansprüche, wobei die Befestigungsschiene (30) und der Vorsprung (70) einteilig ausgestaltet sind.

11. Schalldämpfer (10) für eine Handfeuerwaffe (90), wobei der Schalldämpfer eine Befestigungsvorrichtung nach einem der vorhergehenden Ansprüche aufweist.

12. Schalldämpfer (10) nach dem vorhergehenden Anspruch, wobei der Schalldämpfer (10) und die Befestigungsvorrichtung einteilig oder zweiteilig ausgestaltet sind.
